# EUROPÄISCHE PATENTSCHRIFT

(11) **EP 0 131 213 B1**
(45) Veröffentlichungstag und Bekanntmachung des Hinweises auf die Patenterteilung: **26.08.1987**
(21) Anmeldenummer: 84107485.9
(22) Anmeldetag: 28.06.1984
(51) Int. Cl.: F28D 7/00

(54) **Wärmeaustauscher**
Heat exchanger
Echangeur de chaleur

(30) Priorität: 06.07.1983 DE 3324330
(43) Veröffentlichungstag der Anmeldung: 16.01.1985
(73) Patentinhaber: Sladky, Hans H., D-2000 Hamburg 75 (DE)
(72) Erfinder: Sladky, Hans H., D-2000 Hamburg 75 (DE)
(74) Vertreter: Walenda, Hans

## Beschreibung

Die Erfindung betrifft einen Dünnschichtwärmeaustauscher, der für den Einatz von durch Feststoffe verunreinigten Flüssigkeiten als wärmeabgebendes Medium geeignet ist, wie z.B. für die Verwendung von Fluss-, Grundwasser od. dgl. als Wärmequelle für Wärmepumpen, der den bisher für solche Zwecke verwendeten Wärmeaustauschern bezüglich Wärmedurchgangszahl und Platzbedarf deutlich überlegen ist. Bevorzugte Ausführungsformen des erfindungsgemässen Wärmetauschers gestatten darüber hinaus auch mit stark durch Feststoffe verunreinigten wärmeabgebenden Flüssigkeiten einen nicht durch Reinigungsarbeiten unterbrochenen Dauerbetrieb.

Die wichtigsten Eigenschaften der zurzeit bekannten und praktisch angewendeten, mit durch Feststoffe verunreinigten Flüssigkeiten beaufschlagbaren Wärmeaustauscher sind nachstehend zusammen mit den durch sie erzielbaren Wärmedurchgangszahlen zusammengestellt, wobei zwecks Vergleichsmöglichkeit in jedem Falle als Beispiel für das wärmeaufnehmende Medium die gleiche Substanz, nämlich siedendes C C1₂ F₂ gewählt ist.

Liegende Rohrkesselverdampfer mit von der wärmeabgebenden Flüssigkeit durchströmten und vom Kältemittel bedeckten Rohren erreichen maximal einen Wärmedurchgangskoeffizienten von ca. 400W/m²K. Bei Verwendung von Wasser als wärmeabgebendes Medium darf dessen Wärmeinhalt nicht weiter als entsprechend einer Abkühlung auf +4°C ausgenützt werden, um ein Bersten der Rohre durch Eisbildung zu vermeiden. Die Reinigung der Rohre ist nur nach Demontage der abgedichteten Verteilungsdeckel möglich.

Im wärmeabgebenden Medium (z.B. Wasser) aufgestellte, vom Kältemittel durchströmte Verdampferrohre oder Plattenverdampfer gestatten die Einhaltung einer niedrigeren Abkühlungsgrenze von ca. +1 °C, haben aber einen vielfach grösseren Platzbedarf als Rohrkesselverdampfer und einen etwas schlechteren Wärmedurchgangskoeffizienten von ca. 300 W/m²K. Die Reinigung der Aussenseiten der Rohre oder Platten ist umständlich, weil diese bis zu 1,5 m tief im wasserführenden Kanal liegen und ihr Abstand maximal 100 mm beträgt.

Den besten Wärmedurchgangskoeffizienten von ca.800 W/mZK und die niedrigste Abkühlungsgrenze von +0,2°C haben Platten- und Rohrrieselkühler, d.h. vom Kältemittel durchströmte waagrechte Rohre oder Platten, auf deren Aussenflächen die wärmeabgebende Flüssigkeit als dünner Film abwärts strömt.

Diese muss deshalb aus über den Rohren oder Platten angeordneten, im Boden einer Verteilerwanne angebrachten Lochreihen mit engen Bohrungen abgerieselt werden, die naturgemäss bei Vorliegen fester Verunreinigungen zu Verstopfungen neigen. Auch die Reinigung der Oberflächen der Rohre oder Platten erfordert Arbeitsaufwand und Betriebsunterbrechung, da dazu die Seitenabdeckungen entfernt werden müssen.

Die Verwendung senkrechter Wärmeaustauschrohre, auf deren Innenflächen ein Film einer ersten, für den Wärmeaustausch bestimmten Flüssigkeit abwärts fliesst, während die Aussenseite der Rohre von einem zweiten, am Wärmeaustausch teilnehmenden Medium umgeben ist, ist zwar in anderem Zusammenhang schon vorgeschlagen worden, konnte sich aber in der Praxis nicht durchsetzen, vor allem weil eine verlässliche Bildung und Aufrechterhaltung eines Flüssigkeitsfilms auf der Innenfläche des Austauschrohres mit den dort vorgeschlagenen Mitteln, wenn überhaupt, nur unter Inkaufnahme einer mindestens ebenso grossen Verstopfungsgefahr wie bei Rohr-und Plattenrieselkühlern gelungen ist.

So ergibt z. B. die Einführung der Flüssigkeit in das nach unten zu konisch erweiterte Austauschrohr über ein Wehr wie nach DE-B-1164990 oder durch mehrere tangential angeordnete Zuführungen wie nach CH-A-600279 keine Gewähr dafür, dass die Flüssigkeitsströmung weder an der Einführungsstelle noch an der Stelle der konischen Erweiterung von der Wand abreisst, sondern über die ganze Länge der Rohrinnenwand den gewünschten zusammenhängenden dünnen Film bildet.

Die in der DD-A-46722 vorgeschlagene Massnahme, am Oberteil des Wärmeaustauschrohres einen in dieses hineinragenden, nach unten zu erweiterten, oben und unten offenen hohlen rotationssymmetrischen Körper durch mindestens drei Halterungsrippen zu befestigen, dessen nach aussen gekrümmte Oberfläche die Flüssigkeit auf die Rohrinnenwand hinleiten soll, könnte in der vorgesehenen Forma schon deshalb keine Filmbildung an der Rohrinnenwand gewährleisten, weil die dargestellte Breite der Öffnung zwischen dem Rotationskörper und der Rohrinnenwand dazu viel zu gross wäre, ganz abgesehen davon, dass auch die Form des Rotationskörpers kein glattes Abreissen der Flüssigkeitsströmung von seinem unteren Rand ermöglicht, so dass mindestens ein erheblicher Teil der zugeführten Flüssigkeit die Rohrinnenwand gar nicht erreicht, sondern frei nach unten fällt. Auch eine erhebliche Verengung des Ringspaltes würde wegen der ungünstigen Form des Rotationskörpers keine verlässliche und gleichmässige Filmbildung bewirken, wohl aber die gleiche Verstopfungsgefahr wie bei bekannten Rohr- und Plattenrieselkühlern mit sich bringen.

Aufgabe der vorliegenden Erfindung ist es daher, einen Dünnschichtwärmeaustauscher mit stehenden Rohren zu schaffen, der frei von den Nachteilen der bekannten Kühler ist, insbesondere ausserordentlich hohe Wärmedurchgangskoeffizienten ergibt und ausserdem zulässige Abkühlungsgrenzen, die den niedrigsten bisher bekannten noch überlegen sind sowie besondere Ausführungsformen zulässt, die auch bei Verwendung von stark mit Feststoffen wie Sand, Schlamm u. dgl. verunreinigten Flüssigkeiten als wärmeabgebendes Medium einen nicht durch Reinigungs-und/oder Instandsetzungsarbeiten unterbrochenen Dauerbetrieb ermöglicht. Einer der Vorteile des erfindungsgemässen Kühlers besteht u.a. in der Möglichkeit, Wasser bis auf Temperaturen unter 0°C, z.B. auf -¹/₂'C im unterkühlten Zustand ablaufen zu lassen und damit seinen Wärmeinhalt besser auszunützen als mit bekannten Wärmeaustauschern möglich ist.

Dies wird im wesentlichen dadurch erreicht, dass im Oberteil des Wärmeaustauschrohres bzw. einer Vielzahl von Wärmeaustauschrohren je ein voller oder mindestens unten voller oder mindestens unten geschlossener Verteilerkopf angebracht ist, der sich nach unten derart erweitert, dass zwischen seinem scharfkantigen unteren Rand und der Rohrinnenwand ein enger Ringspalt von maximal 1 mm vorzugsweise 0,3-0,7 mm freibleibt und dass die Zufuhr der wärmeabgebenden Flüssigkeit in das Wärmeaustauschrohr durch vorzugsweise einstellbaren hydrostatischen Druck aus einem über dem Wärmeaustauschrohr angeordneten Vorlaufbehälter erfolgt, in dem sich die obere Öffnung des Wärmeaustauschrohres befindet. Zu diesem Zweck ist das oberhalb des Verteilerkopfes völlig offene obere Ende des Wärmeaustauschrohres in einem Vorlaufbehälter untergebracht, dessen Höhe gross genug ist, um die Niveauhöhe der wärmegebenden Flüssigkeit und damit den hydrostatischen Druck auf den Ringspalt und die Durchflussmenge in genügend weiten Grenzen variieren zu können.

Von der in der GB-A-1458592 beschriebenen Vorrichtung unterscheidet sich demnach die erfindungsgemässe nicht nur dadurch, dass das Wärmeaustauschrohr glatt und nicht kanneliert ist und dass der an seiner Innenwand herabfliessende Film Wärme abgibt und nicht durch das Rohr umgebende wärmeabgebende Medium bis zur Verdampfung erhitzt wird und dass deshalb nicht der dabei entwickelte Dampf nach unten aus dem Rohr abgesaugt wird, sondern auch vor allem dadurch, dass das obere Ende des Wärmeaustauschrohres in das Vorlaufgefäss offen unterhalb des Niveaus der wärmeabgebenden Flüssigkeit hineinragt. Das wäre bei dem durch die GB-A-1458592 gegebenen Stand der Technik nicht möglich, weil dann die Flüssigkeit aus dem Vorlaufgefäss bis auf die Höhe der Oberkante des Wärmeaustauschrohres zusammen mit dem in dessen Inneren entwickelte Dampf abgesaugt würde.

Nach der ebenso wie die GB-A-1458592 keinen Kühler sondern einen Verdampfer beschreibenden US-A-2753932 ist zwar das obere Ende des Wärmeaustauschrohres offen, es ragt aber nicht in ein Vorlaufgefäss mit veränderlicher Niveauhöhe hinein, sondern endet knapp oberhalb einer Verteilerplatte.

Man erkennt, dass die bisher allgemein für unentbehrlich gehaltene Be- bzw. Entlüftung des Wärmeaustauschrohres nicht notwendig ist. Deshalb ist es möglich, die Gefahr der Kontamination der naturgemäss grossen FlüssigkeitsoberfJäche durch Keime aus der Luft zu vermeiden, welche bisher den Einsatz von Dünnschichtkühlern für die Kühlung von Milch u. dgl. praktisch verhindert ist.

Ein weiterer wesentlicher Unterschied gegenüber den beiden letztgenannten Vorveröffentlichungen besteht darin, dass der Verteilerkopf erfindungsgemäss im Wärmeaustauschrohr axial verschieblich und vorzugsweise mit einem aus dem Rohr herausragenden Bolzen versehen ist, durch den er in Auf- und Abwärtsbewegung versetzt werden kann. Bevorzugte Ausführungsformen der Erfindung betreffen vorteilhafte Ausgestaltungen des Verteilerkopfes sowie Vorrichtungen, die die Bewegung des Verteilerkopfes bei Verstopfung des Ringspaltes automatisch in Gang setzen und, wenn bei besonders starker Verschmutzung auch diese Massnahme die Verstopfung noch nicht behebt, den Verteilerkopf vorübergehend ganz aus dem Rohr entfernen. Weitere Ausführungsformen betreffen eine besondere Führung des Kältemittelkreislaufes, die den Wärmeübergang auf der Kältemittelseite und den Wirkungsgrad der Phasentrennung des Kältemittels verbessert sowie Massnahmen zur weiteren Verbesserung des Wärmeüberganges auf der Kältemittelseite durch Verringerung des dem Kältemittel zur Verfügung stehenden Raumes im Verdampfer.

Die Erfindung ist nachstehend anhand der Figuren schematisch und beispielsweise näher erläutert.

Für die praktische Anwendung der Erfindung wird zwar meist eine Vielzahl von Wärmeaustauschrohren verwendet; da die Erfindung aber grundsätzlich auch mit einem einzigen Wärmeaustauschrohr durchführbar ist und Aufbau und Funktion aller Rohre auch bei Verwendung eines oder mehrerer Rohrbündel gleich ist, ist nachstehend einfachheitshalber meist nur auf ein Wärmeaustauschrohr Bezug genommen und das Rohrbündel nur erwähnt, wo dies wegen des Zusammenwirkens anderer Apparateteile mit ihm bzw. den es zusammenhaltenden Rohrböden notwendig erscheint.

In den Abbildungen ist:
Figur 1 eine zum Teil geschnittene Ansicht eines erfindungsgemässen Wärmeaustauschers mit dem zugehörigen Abscheider;
Figur 2 eine Seitenansicht der Figur 1 von links;
Figur 3 eine vergrösserte Aufsicht auf Figur 1;
Figur 4 ein vergrösserter Ausschnitt des in Figur 1 mit dem Kreis IV umrandeten Teiles;
Figur 5 eine Aufsicht auf Figur 4;
Figur 6 eine Alternative der Figur 4, ein Schnitt längs der Linie IV-IV der Figur 5;
Figur 7 eine Aufsicht auf Figur 6;
Figur 8 eine Aufsicht auf den Kessel ohne Abscheider und Zubehör;
Figur 9 ein Schnitt längs der Linie IX-IX in Figur 8;
Figur 10 ein Prinzip einer Schaltung zur automatischen Betätigung der Verteilerköpfe.

Bezugnehmend zunächst auf die Figuren 1 und 2 ist nachstehend beispielsweise die Anwendung der Erfindung für den Betrieb einer Wärmepumpe geschildert.

Das wärmeabgebende Medium, z. B. Fluss-, Grund- oder anfallendes Kühlwasser 15 gelangt über eine - nicht dargestellte - Zuleitung in ein Vorlaufgefäss 37, das auf der oberen Rohrplatte 6 dicht aufsitzt, in die die Wärmeaustauschrohre 1 des Rohrbündels dicht eingepasst, z. B. eingewalzt sind, und zwar so, dass ihre zweckmässig etwas erweiterten oberen Enden 4 über die Rohrplatte 6 hinausragen. In gleicher Weise sind die unteren Rohrenden 5 in die untere Rohrplatte 7 so eingewalzt, dass sie nach unten etwas herausragen. Die beiden Rohrplatten 6 und 7 schliessen den Kessel 2, in dem sich das die Rohre 1 umgebende wärmeaufnehmende Medium 35 befindet, oben und unten ab. Aus dem oben mindestens teilweise offenen Vorlaufgefäss 37 gelangt die wärmeabgebende Flüssigkeit in die Wärmeaustauschrohre 1 und wird durch die in deren oberen Bereich angebrachten, in ihrem unteren Bereich z.B. konisch erweiterten Verteilerköpfe 3 mit zylindrischem Teil 18 (vgl. Fig. 4, 5 und 6, 7) über einen engen Ringspalt 14 an die Innenwand 13 der Rohre 1 geführt. Der unterste Umfang 12 jedes Verteilerkopfes ist so ausgebildet, dass die herabströmende Flüssigkeit an dieser Stelle glatt abreisst, durch den Ringspalt 14 nach aussen fliesst, sich als dünner Film an die Rohrinnenwand 13 anlegt und als solcher die Rohrinnenwand hinabfliesst. Um ein glattes Abreissen der Flüssigkeit am untersten Umfang 12 zu gewährleisten, ist dieser, wie in den Figuren dargestellt, scharfkantig ausgebildet. Vorzugsweise wird ausserdem die Unterseite des Verteilerkopfes 3 nach oben zu z. B. konisch so ausgehöhlt, dass schon vom untersten Umfang 12 an eine nach innen scharf ansteigende Ausnehmung 124 besteht. Der Radius des untersten Umfanges 12 ist auf den Innenradius des Rohres 1 vorzugsweise so abgestimmt, dass die Breite des Ringspaltes 14 etwa in den Grenzen von 0,1 bis 1 mm, vorzugsweise 0,3 bis 0,7mm liegt.

Die genaue Einhaltung dieser Masstoleranzen kann gemäss einer in den Figuren 6 und 7 dargestellten besonderen Ausführungsform fertigungstechnisch dadurch erleichtert werden, dass der Verteilerkopf 3 in einem auf den Oberteil des Wärmeaustauschrohres 1 aufgesetzten Verlängerungsrohr 8 angebracht ist, dessen Innendurchmesser 10 an der Stelle des Verteilerkopfes 3 gleich dem des Wärmeaustauschrohres 1 ist. Gemäss einer bevorzugten Ausführungsform der Erfindung ist die Innenseite des Verlängerungsrohres 8 leicht konisch ausgebildet, so dass durch einstellbare Veränderung der Höhe, in der sich der Verteilerkopf 3 befindet, die Breite des Ringspaltes 14 innerhalb der in Betracht kommenden Grenzen eingestellt werden kann. Eine Befestigungsmöglichkeit des Aufsatzrohres 8 auf dem Wärmeaustauschrohr 1 ist in Figur 6 beispielsweise dargestellt.

Die als Film die Innenseite 13 der Rohre 1 herabfliessende wärmeabgebende Flüssigkeit tritt nach Abgabe ihrer Wärme an das Rohr 1 und über dieses an das wärmeaufnehmende Medium 35, im dargestellten Beispiel ein siedendes Kältemittel 34 wie NH3 oder Freon, ab und tritt am unteren Ende 5 des Rohres abgekühlt, z. B. mit einer Temperatur von -'/Z°C, aus.

Infolge der Querschnittsverringerung durch den Ringspalt 14 staut sich die wärmeabgebende Flüssigkeit im Vorlaufgefäss 37 bis mit dem Erreichen des Flüssigkeitsniveaus 45 ein dynamischer Beharrungszustand erreicht ist.

Das Rohrbündel, das, wie gesagt, im Grenzfall auch aus einem einzigen Rohr bestehen kann, befindet sich im äusseren Kessel 2, der das siedende Kältemittel 35 enthält. Dieses wird durch die Wärmeaufnahme aus den Rohren 1 und durch die Saugwirkung des mit dem Kessel 2 über die Saugleitung 169 und den Abscheider 160 verbundenen - nicht dargestellten - Verdichters am Sieden gehalten. Infolge der durch die Dampfblasenbildung bewirkten Verringerung der durchschnittlichen spezifischen Dichte des Kältemittels im Kessel 2 steigt dessen Niveau über das des dampffreien Kältemittels im Sumpf 36 des Abscheiders 160 und gelangt durch die Überläufe 161, 162 in den Abscheider 160, aus dem das dampfförmige Kältemittel über den Anschluss 169 vom Verdichter angesaugt wird. Nachdem das Kältemittel komprimiert worden ist und im - nicht dargestellten - Verflüssiger die im Kessel 2 aufgenommene Wärme auf höherem Temperaturniveau abgegeben hat und gegebenenfalls teilweise entspannt wurde, wird es durch das Rohr 109 über eine Düse 184 in das Mittelrohr 159 des Abscheiders 160 eingespritzt. Die von der Düse 184 verursachte Geschwindigkeitserhöhung bewirkt ein Ansaugen des Kältemittels aus den Überläufen 161, 162, wodurch die Zirkulation im Kessel 2 vergrössert und damit der Wärmeübergang verbessert wird und lässt das Flüssigkeits-Dampf-Gemisch mit erheblicher Energie auf die der Eintrittsseite 99 des Rohres 109 gegenüberliegenden Wand 168 des Abscheiders 160 aufprallen, wodurch bereits eine weitgehende Trennung von Flüssigkeit und Dampf bewirkt wird. Die Hauptmenge der abgeschiedenen Flüssigkeit fliesst in den Sumpf 36 des Abscheiders 160, aus dem sie über Leitung 171 in den unteren Teil des Kessels 2 zurückgelangt. Der noch restliche Flüssigkeitströpfchen enthaltende Dampf muss die ganze Länge des Abscheiders 160 bis zum Austritt aus diesem durch den Sauganschluss 169 der Saugleitung des Verdichters zurücklegen. Die mitgerissenen Flüssigkeitströpfchen haben dabei genügend Zeit, sich abzusetzen, so dass aus dem Sauganschluss 169 praktisch flüssigkeitsfreier Dampf angesaugt wird.

Gemäss einer weiteren Ausgestaltung der Erfindung (vgl. Fig. 8) wird ein Teil des zwischen den Wärmeaustauschrohren 1 befindlichen Innenraumes des Kessels 2 durch inerte Füllkörper 180 wie Glas- oder Metallkugeln oder vorzugsweise aufrecht stehende Stangen bzw. oben und unten verschlossene Rohre ausgefüllt. Dadurch wird nicht nur die notwendige Einsatzmenge an wärmeaufnehmender Flüssigkeit 35 und damit besonders bei Verwendung teurer Kältemittel der Investitionsbedarf verringert, sondern darüber hinaus bei Verwendung aufrecht stehender Stäbe oder Rohre die Strömungsgeschwindigkeit des Kältemittels und somit die Wärmeübergangszahl auf der Kältemittelseite weiter verbessert.

Wenn die wärmeabgebende Flüssigkeit durch Feststoffpartikel verschmutzt ist, was z. B. bei Verwendung von Grund- oder Flusswasser leicht vorkommen kann, besteht die Gefahr, dass im Ringspalt 14 sich festsetzende Schmutzteilchen zu Betriebsstörungen durch Verstopfung führen.

Erfindungsgemäss kann dieser Gefahr dadurch begegnet werden, dass der Verteilerkopf 3 axial im Rohr 1 verschieblich ausgebildet und vorzugsweise mit Führungseinrichtungen 20, 21, 22 versehen ist. Diese können z.B. (vgl. Fig. 4, 5 und 6, 7) aus einem zylindrischen Teil 18 bestehen, der dem Innendurchmesser des Rohres 1 frei führend angepasst ist und aus dem einige, zweckmässig gleichmässig über den Umfang verteilte, z.B. in gleichmässiger Dreiecksanordnung angebrachte Durchlässe 23, 24, 25 für den Durchtritt der wärmeabgebenden Flüssigkeit entfernt sind. Ausserdem ist der Verteilerkopf 3 mit dem Bolzen 9 verbunden, der ihn im Rohr 1 auf und ab bewegen kann, sobald der durch die Verstopfung verursachte Anstieg des Flüssigkeitsspiegels 45 im Vorlaufgefäss 37 eine bestimmte Höhe überschreitet. Im einfachsten Fall kann dies durch visuelle Beobachtung des Vorlaufgefässes 37 und Bewegung des mit dem Verteilerkopf 3 verbundenen Bolzens 9 von Hand bewirkt werden. Vorzugsweise wird aber der Verteilerkopf 3 mit einer in Fig. 10 beispielsweise näher erläuterten Vorrichtung verbunden, die ihn bei Überschreitung einer von mindestens einem Niveauregler 126 festgestellten Überschreitung einer vorgegebenen Höhe des Niveaus 45 im Vorlaufgefäss 37 selbsttätig in Auf- und Abwärtsbewegung versetzt.

Wenn auch mehrere Wiederholungen dieser Massnahme keine Abhilfe schaffen und daher der Flüssigkeitsspiegel 45 weiter bis zum Schaltpunkt des zweiten Niveaureglers 76 steigt, wird nach einer weiteren Ausgestaltung der Erfindung die Bewegung des Verteilerkopfes 3 so geändert, dass er ganz aus dem Rohr 1 herausgehoben wird, so dass auch die gröbsten mechanischen Verunreinigungen durch das Rohr abfliessen können, womit die Verstopfung behoben wird.

Eine bevorzugte Ausführungsform dieser Ausgestaltung der Erfindung ist in Fig. 10 dargestellt.

Die beiden Niveauregler 126 und 76 sind so angeordnet, dass sie nicht ansprechen, solange der Flüssigkeitsspiegel 45 nicht über die bei verstopfungsfreiem Betrieb sich einstellende Höhe ansteigt. Dann sind sämtliche elektrische Leitungen der Regleranlage stromlos und alle Kontakte im Ruhezustand. Die Kontakte der beiden Mikroschalter 63 und 128 sind geschlossen, die beiden Kontakte 136 und 137 des Relais 135 offen und das Vierweg-Magnetventil 70 in «Aus»-Stellung. In dieser Stellung ist der Oberteil des pneumatischen Zylinders 46 über Leitung 142, Magnetventil 70 und Leitung 53 mit der Pressluftquelle 74 verbunden und der Teil unterhalb des Kolbens 47 über Leitung 141 mit der freien Atmosphäre.

### 1. Stufe

Sobald jedoch der Niveauregler 126 an seinen Kontakt 125 anschlägt, wird der Stromkreis: Stromquelle 140 → Kontakt 125 → Mikroschalter 63 -4128 → Relais 135 geschlossen, welch letzteres die beiden Kontakte 136 und 137 schliesst. Die Schliessung des Kontaktes 137 bewirkt vorerst nichts weiter als sicherzustellen, dass auch später zunächst nichts weiter geschieht. Dadurch wird nämlich sichergestellt, dass der Stromkreis auch dann geschlossen bleibt, wenn der Mikroschalter 63 geöffnet wird. Durch die Schliessung des Kontaktes 136 dagegen wird die Spule 69 des Vierweg-Magnetventils 70 erregt und dieses in die «Ein»-Stellung gebracht. In dieser Stellung ist nun der über dem Kolben 47 befindliche Teil des Zylinders 46 über Leitung 141, Magnetventil 70 und Leitung 53 mit der Pressluftquelle 74 verbunden. Die in den Zylinder 46 unterhalb des Kolbens 47 einströmende Pressluft drückt diesen gemeinsam mit der Kolbenstange 50, 51 und damit auch den Verteilerkopf 3 nach oben, so dass bald nach Beginn dieses Vorganges die obere Steuernocke 55 das zweckmässig kanpp darüber angebrachte Abtastrad 62 berührt. Dadurch wird der Kontakt des Mikroschalters 63 geöffnet, doch geschieht daraufhin zunächst weiter noch nichts, weil der Stromzufluss zum Magnetventil 70 durch den vorher schon geschlossenen Kontakt 137 aufrechterhalten wird. Erst wenn die Bewegung der Kolbenstange 50 so weit fortgeschritten ist, dass die untere Steuernocke 132 die Abtastrolle 131 betätigt, öffnet sich auch der Kontakt 128, der die Stromzufuhr zur Spule 69 endgültig unterbricht, wodurch das Magnetventil 70 wieder in die «Aus»-Stellung zurückkehrt. Dadurch wird die Pressluft wieder von oben auf den Kolben 47 geleitet, der diesen und damit den Verteilerkopf 3 wieder nach unten drückt.

### 2. Stufe

Wenn bis zu diesem Zeitpunkt die Verstopfung nicht soweit behoben ist, dass der Flüssigkeitsspiegel 45 tief genug abgesunken ist, um den Niveauregler 126 abzuschalten, wiederholt sich dieses Spiel entweder so lange, bis die Verstopfung behoben ist oder bis der Flüssigkeitsspiegel 45 so weit angestiegen ist, dass auch der obere Niveauregler 76 anspricht. Dessen Kontakt 79 ist direkt mit der Verbindungsstelle von Stromquelle 140 und Spule 69 verbunden und ist daher auf die eben geschilderte Auf-Abwärts-Mechanik nicht beschränkt, sondern schaltet das Magnetventil 70 auf die «Ein»-Stellung um, so dass der Pressluft der Weg 74 → 53 → 141 freigegeben wird. Da die Automatik der ersten Stufe überbrückt und damit wirkungslos ist, wird die Aufwärtsbewegung nicht mehr rückgängig gemacht sondern setzt sich so lange fort, bis der Verteilerkopf 3 ganz aus dem Rohr herausgehoben und damit der ganze Rohrquerschnitt freigegeben ist, die Flüssigkeit in grossem Schwall durch das Rohr strömt, dabei alle Schmutzpartikel mitreisst und der Flüssigkeitsspiegel 45 rapide absinkt und beide Niveauregler wieder ausser Betrieb gesetzt sind.

Für die praktisch meist bevorzugten Ausführungsformen der Erfindung mit mehreren Wärmeaustauschrohren 1 ist es selbstverständlich nicht notwendig, wie im geschilderten vereinfachten Ausführungsbeispiel für jeden Verteilerkopf 3 eine eigene Bewegungsvorrichtung zu verwenden. Es genügt vielmehr eine einzige solche Anlage für alle Rohre. Bei der im Ausführungsbeispiel geschilderten Ausführungsform bedeutet das, dass nur je ein unterer Niveauregler 126 und ein oberer Regler 76 und auch nur ein pneumatischer Zylinder 46 mit Kolben 47, Kolbenstange 50 und Steuernocken 55 und 132 vorhanden zu sein braucht, wobei die Kolbenstange 50 mit einer Halterplatte 49, an der alle Bolzen 9 der verschiedenen Verteilerköpfe 3 befestigt sind, verbunden ist (vgl. Fig. 1, 6 und 7).

Ebenso ist es nicht notwendig, die Vorrichtung zur Bewegung der Verteilerköpfe 3 pneumatisch zu betreiben. Jede andere Antriebsart, z. B. durch einen in prinzipiell gleicher Weise gesteuerten Elektromotor ist ebenso anwendbar.

## Patentansprüche

1. Wärmeaustauscher mit mindestens einem in einem ein zweites wärmeaustauschendes Medium enthaltenden Kessel (2) angeordneten und in einer oberen (6) und einer unteren Rohrplatte (7) dicht befestigten Wärmeaustauschrohr (1) mit einem in seinem oberen Bereich angeordneten vollen oder mindestens unten geschlossenen Verteilerkopf (3) für eine erste wärmeaustauschende Flüssigkeit, der sich nach unten derart konisch erweitert, dass zwischen seinem untersten scharfkantig ausgebildeten Umfang (12) und der Innenwand (13) des Rohres (1) ein Ringspalt (14) frei bleibt, wobei die Oberteile der Rohre sich in ein Vorlaufgefäss (37) erstrecken, dadurch gekennzeichnet, dass das offene obere Ende (4) des Wärmeaustauschrohres (1) oder eines auf dieses aufgesetzten Verlängerungsrohres (8) sich unterhalb des Niveaus (45) der ersten wärmeaustauschenden Flüssigkeit (15) im Vorlaufgefäss (37) befindet, das hoch genug ist, um die Niveauhöhe der ersten wärmeaustauschenden Flüssigkeit (15) und damit den hydrostatischen Druck auf den Ringspalt (14) variieren zu können, und dass derVerteilerkopf (3) im Wärmeaustauschrohr (1) bzw. in dem auf dieses aufgesetzten Verlängerungsrohr (8) axial verschieblich und vorzugsweise auch aus diesem herausnehmbar angeordnet ist.

2. Wärmeaustauscher nach Anspruch 1, dadurch gekennzeichnet, dass die scharfkantige Unterseite des Verteilerkopfes (3) eine vom untersten Umfang (12) an in einem Winkel von mindestens 30°, vorzugsweise 45 bis 60° ansteigende Ausnehmung (124) aufweist.

3. Wärmeaustauscher nach den Ansprüchen 1 und 2, dadurch gekennzeichnet, dass der Ringspalt (14) eine Breite von 0,1 bis 1,0 mm, vorzugsweise von 0,3 bis 0,7 mm hat.

4. Wärmeaustauscher nach den Ansprüchen 1 bis 3, dadurch gekennzeichnet, dass der vorzugsweise mit Führungseinrichtungen (20, 21, 22) versehene Verteilerkopf (3) mit einem aus dem Rohr herausragenden Bolzen (9) verbunden ist, durch den er in Auf- und Abwärtsbewegung versetzt werden kann.

5. Wärmeaustauscher nach Anspruch 4, gekennzeichnet durch eine mit einem Antrieb versehene Halterplatte (49), mit der die aus den Rohren (1) herausragenden Bolzen (9) verbunden und bewegbar sind.

6. Wärmeaustauscher nach den Ansprüchen 4 oder 5, dadurch gekennzeichnet, dass in dem oberhalb der oberen Rohrplatte (6) angeordneten Vorlaufgefäss (37) mindestens ein Niveauregler (126) angeordnet ist, der bei Überschreitung einer vorgegebenen Höhe des Flüssigkeitsniveaus (45) im Vorlaufgefäss (37) einen Anschlagkontakt (125) schliesst, durch den eine Vorrichtung (46, 47; 141, 142) eingeschaltet wird, durch welche der Bolzen (9) in Auf- und Abwärtsbewegung versetzt wird.

7. Wärmeaustauscher nach Anspruch 6, gekennzeichnet durch einen auf ein höheres Flüssigkeitsniveau als der erste Niveauregler (126) ansprechenden zweiten Niveauregler (76), dessen Anschlagkontakt (79) den die Abwärtsbewegung des Bolzens (9) bewirkenden Teil (142) der Vorrichtung (46, 47; 141, 142) ausschaltet und dadurch das vollständige Herausziehen der Verteilerköpfe (3) aus den Rohren (1) bewirkt.

8. Wärmeaustauscher nach den Ansprüchen 4 bis 7, dadurch gekennzeichnet, dass der Bolzen (9) mit der seine Bewegung verursachenden Vorrichtung (46, 47; 141,142) über ein Kardangelenk (51) verbunden ist.

9. Wärmeaustauscher nach den Ansprüchen 1 bis 8, gekennzeichnet durch einen Abscheider für einen Kältemittelkreislauf, der als liegender Zylinder (160) ausgebildet ist, in den oberhalb des Niveaus (34) des Flüssigkeitssumpfes (36) vorzugsweise ansteigenden Überlaufrohre (161, 162) aus dem das Kältemittel (35) aufnehmenden Kessel (2) münden und auf dessen Oberseite nahe einem Zylinderboden (99) ein mit der Saugseite des Kompressors verbundener Absaugstutzen (169) angebracht ist, während zentral durch den Zylinderboden (99) ein in eine Düse (184) endendes Einspritzrohr (109) für das vom Kompressor verdichtete, danach kondensierte und gegebenenfalls teilweise entspannte Kältemittel in das Innere des Abscheiders (160) geführt ist und dass die Düse (184) in ein zentral und konzentrisch im Zylinder (160) angeordnetes Rohr (159) einspritzt, in das die Überlaufrohre (161, 162) münden.

10. Wärmeaustauscher nach den Ansprüchen 1 bis 9, gekennzeichnet durch im Innenraum des Kessels (2) zwischen den Wärmeaustauschrohren bzw. Rohrbündeln (1) angebrachte inerte Füllkörper (180), die vorzugsweise von aufrecht stehenden Stäben und/oder beidseitig verschlossenen Rohren gebildet werden.

## Claims

1. Heat exchanger with at least one heat exchange pipe (1) which is arranged in a tank (2) containing a second heat-exchanging medium and is tightly secured in an upper (6) and a lower pipe plate (7), with a distributor head (3) for a first heat-exchange fluid arranged in its upper region and closed fully or at least at the bottom, the distributor head widening conically downward such that between its lowest sharp-edged circumference (12) and the inner wall (13) of the pipe (1) an annular gap (14) remains free, and the upper parts of the pipes extending into an advance vessel (37), characterized in that the open upper end (4) of the heat exchange pipe (1) or of an extension pipe (8) placed thereon is situated beneath the level (45) of the first heat-exchange fluid (15) in the advance vessel (37), which is high enough to be able to vary the height of the level of the first heat-exchange fluid (15) and consequently the hydrostatic pressure on the annular gap (14), and that the distributor head (3) is arranged in the heat exchange pipe (1), or respectively in the extension pipe (8) placed thereon, so as to be axially displaceable and preferably also removable therefrom.

2. Heat exchanger according to Claim 1, characterized in that the sharp-edged underside of the distributor head (3) has a recess (124) which rises from the lowest circumference (12) at an angle of at least 30°, preferably 45 to 60°.

3. Heat exchanger according to Claims 1 and 2, characterized in that the annular gap (14) has a width of 0,1 to 1,0 mm, preferably from 0,3 to 0,7 mm.

4. Heat exchanger according to Claim 1 to 3, characterized in that the distributor head (3), which is preferably provided with guide arrangements (20, 21, 22) is connected with a pin (9) projecting out of the pipe, through which it can be moved in an upward and downward movement.

5. Heat exchanger according to Claim 4, characterized by a holder plate (49), which is provided with a drive, by which plate the pins (9) projecting out of the pipes (1) are connected and are movable.

6. Heat exchanger according to Claims 4 or 5, characterized in that in the advance vessel (37), which is arranged above the upper pipe plate (6), at least one level regulator (126) is arranged, which closes a stop contact (125) when a predetermined height of the fluid level (45) in the advance vessel (37) is exceeded, through which stop contact a device (46, 47; 141, 142) is engaged, by which the pin (9) is set into upward and downward movement.

7. Heat exchanger according to Claim 6, characterized by a second level regulator (76), responding to a higher fluid level than the first level regulator (126), the stop contact (79) of which disengages the part (142) of the device (46, 47; 141, 142) which causes the downward movement of the pin (9) and thereby brings about the complete withdrawal of the distributor heats (3) out of the pipes (1).

8. Heat exchanger according to Claims 4 to 7, characterized in that the pin (9) is connected via a Cardan joint (51) with the device (46, 47; 141,142) which causes its movement.

9. Heat exchanger according to Claims 1 to 8, characterized by a separator for a refrigeration agent circuit, which is constructed as a horizontal cylinder (160) into which above the level (34) of the fluid sump (36) preferably rising overflow pipes (161, 162) open out from the tank (2) holding the refrigeration agent (35), and on the upper side of which close to a cylinder base (99) a suction connecting piece (169) is mounted, which is connected with the suction side of the compressor, whilst centrally through the cylinder base (99) an injection pipe (109), ending in a nozzle (184) is guided for the refrigeration agent, which is compressed by the compressor and then condensed and if required partially expanded, into the interior of the separator (160) and that the nozzle (184) injects into a pipe (159) which is arranged centrally and concentrically in the cylinder (160) and into which the overflow pipes (161,162) open out.

10. Heat exchanger according to Claims 1 to 9, characterized by inert filling bodies (180) mounted in the interior of the tank (2) between the heat exchange pipes or respectively pipe bundles (1), which bodies are preferably formed from upright bars and/or pipes which are closed on both sides.

## Revendications

1. Echangeur de chaleur muni au moins d'un tuyau d'échange de chaleur (1) placé dans une chaudière (2) contenant un deuxième médium échangeant la chaleur, ce tuyau attaché de manière étanche à une plaque supérieure (6) et inférieure (7) comportant les tuyaux, muni d'une tête de distributeur (3) qui est massive dans sa partie supérieure ou au moins fermée dans sa partie inférieure placée dans la partie supérieure du tuyau pour écouler un premier liquide échangeant la chaleur, ladite tête de distributeur s'élargissant vers le bas en forme de cône ainsi que entre sa périphérie inférieure à arête vive (12) et la surface intérieure (13) du tuyau (1) une fente annulaire (14) reste ouverte tandisque les parties supérieures des tuyaux se prolongent dans un réservoir (37), ledit échangeur de chaleur caractérisé en se que la partie supérieure ouverte (4) du tuyau d'échange de chaleur (1) ou d'un tuyau d'allongement (8) mis sur celui-ci, se trouve au-dessous du niveau (45) du premier liquide échangeant la chaleur (15) dans le réservoir (37) qui est assez haut pour pouvoir varier la hauteur du niveau du premier liquide (15) échangeant la chaleur et par consequent la pression hydrostatique sur la fente annulaire (14), ledit échangeur de chaleur aussi caractérisé en ce que la tête de distributeur (3) est située de sorte qu'elle est mobile sur son axe dans le tuyau d'échange de chaleur (1) respectivement dans le tuyau d'allongement (8) mis sur celui-ci, et en particulier qu'elle est démontable du tuyau.

2. Echangeur de chaleur selon la revendication 1, caractérisé en ce que la face inférieure à arête vive de la tête de distributeur (3) se compose d'un creux (124) conique d'un angle d'au moins 30°, de préférence 45° à 60° à partir de la périphérie inférieure (12).

3. Echangeur de chaleur selon les revendications 1 et 2, caractérisé en ce que la fente annulaire (14) a 0,1 à 1,0mm, de préférence 0,3 à 0,7 mm de large.

4. Echangeur de chaleur selon les revendications 1 à 3, caractérisé en ce que la tête de distributeur (3) munie de préférence des guidages (20, 21,22) et jointe à l'aide d'un boulon (9) qui s'élève au-dessus du tuyau, et avec ledit boulon on peut mouvoir la tête de distributeur vers le haut et vers le bas.

5. Echangeur de chaleur selon la revendication 4, caractérisé par une plaque de support munie d'une commande avec laquelle les boulons (9) s'élevant au-dessus des tuyaux (1) sont attachés et avec laquelle on peut les mouvoir.

6. Echangeur de chaleur selon les revendications 4 ou 5, caractérisé en ce que dans le réservoir (37) au-dessus de la plaque (6) supérieure comportant les tuyaux au moins un régulateur de niveau (126) est installé qui établit un contact (125) aussitôt que le niveau du liquide (45) dans la réservoir (37) dépasse une hauteur prédéterminée, ce contact met en marche un dispositif (46, 47; 141, 142) par lequel le boulon (9) est mis en mouvement vers le haut et vers le bas.

7. Echangeur de chaleur selon la revendication 6, caractérisé par un deuxième régulateur de niveau (76) réagissant à un niveau de liquide plus élevé que le premier régulateur de niveau (126), le contact (79) du deuxième régulateur interrompt cette partie (142) du dispositif (46, 47; 141, 142) qui provoque le mouvement vers le bas du boulon (9) et effectue ainsi l'élimination complète des têtes de distributeur (3) hors des tuyaux (1).

8. Echangeur de chaleur selon les revendications 4 à 7, caractérisé en ce que le boulon (9) est lié avec le dispositif (46, 47; 141,142) entrainant son mouvement par un joint de cardan (51).

9. Echangeur de chaleur selon les revendications 1 à 8, caractérisé par un séparateur en forme de cylindre (160) horizontal pour une circulation de l'agent frigorifique auquel aboutissent au-dessus du niveau (34) du liquide (36) les tuyaux de trop-plein (161, 162) provenant de la chaudière (2) contenant l'agent frigorifique (35), sur la face supérieure du séparateur près du fond du cylindre (99) est installée une tubulure d'aspiration (169) jointe avec le côté d'aspiration du compresseur, tandisque à travers le centre du fond du cylindre (99) est conduite à l'intérieur du séparateur (160) une tubulure d'injection (109) se terminant par un injecteur (184) pour l'agent frigorifique comprimé par le compresseur, puis condensé et, le cas échéant, partiellement détendu, ledit échangeur de chaleur également caractérisé en ce que l'injecteur (184) injecte dans un tuyau (159) placé dans le cylindre (160) de manière centrale et concentrique auquel les tuyaux de trop-plein (161, 162) aboutissant.

10. Echangeur de chaleur selon les revendications 1 à 9, caractérisé par des corps de remplissage (80) inertes placés à l'intérieur de la chaudière (2) entre les tuyaux d'échange de chaleur resp. les faisceaux (1) de tuyaux, lesdits corps de remplissage se composent de bâtons verticaux et/ ou de tuyaux fermés des deux côtés.
